# EUROPÄISCHE PATENTSCHRIFT

(11) **EP 3 988 746 B1**
(45) Veröffentlichungstag und Bekanntmachung des Hinweises auf die Patenterteilung: **07.06.2023**
(21) Anmeldenummer: 20203510.1
(22) Anmeldetag: 23.10.2020
(51) Int. Cl.: E05B 63/16, E05B 13/00

(54) **SCHLOSS**
LOCK
SERRURE

(43) Veröffentlichungstag der Anmeldung: 27.04.2022
(62) Teilanmeldung aus: 22160235.2
(73) Patentinhaber: BKS GmbH, 42549 Velbert (DE)
(72) Erfinder: Paunovic, Predrag, 42549 Velbert (DE); Kriebel, Julia, 40789 Monheim am Rhein (DE)
(74) Vertreter: DREISS Patentanwälte PartG mbB

(56) Entgegenhaltungen:
- EP-A1- 3 165 696
- EP-A2- 2 264 266
- WO-A2-2007/021182
- DE-A1-102007 063 238
- US-A1- 2003 127 864

## Beschreibung

Die vorliegende Erfindung betrifft ein Schloss mit Merkmalen des Oberbegriffs von Anspruch 1.

Ein Schloss der eingangs genannten Art wird von der Anmelderin unter der Modellbezeichnung B-2320 vertrieben. Dieses Schloss weist eine Umschaltfunktion ("B-Funktion") auf, mit der ein Zugang durch Drückerbetätigung von einer Außenseite geregelt werden kann. Ist die Umschaltfunktion deaktiviert, kann der mit diesem Schloss ausgestattete Verriegelungspunkt durch Betätigen eines Drückers von der Innenseite zur Außenseite begangen werden. Da sich ein Drücker an der Außenseite im ausgekuppelten Zustand ("Leerlauf") befindet, ist durch Betätigen des Drückers kein Zugang von der Außenseite möglich und es ist bspw. eine Schlüsselbetätigung des Schlosses erforderlich. Ist die Umschaltfunktion aktiviert, ist ein Zugang auch von der Außenseite durch Drückerbetätigung möglich, da sich der Drücker im eingekuppelten Zustand befindet. Ein Aktivieren bzw. Deaktivieren der B-Funktion erfolgt beim Schloss B-2320 durch eine Schlüsselumdrehung am Schließzylinder. Eine Verriegelung des Schlosses ist auf eine vorgeschlossene Stellung begrenzt. Es besteht somit Optimierungsbedarf.

EP 2 264 266 A2 zeigt ein Schloss mit Merkmalen des Oberbegriffs von Anspruch 1.

Der Erfindung liegt die Aufgabe zugrunde, mit einfachen konstruktiven Mitteln ein einfach zu betätigendes und flexibel einsetzbares Schloss mit einer hohen Sicherheit bereitzustellen.

Das Schloss weist einen Schlosskasten, einen Schließzylinder, eine Falle und eine im Schlosskasten drehbar gelagerte Schlossnuss auf. Die Schlossnuss weist zwei Nussteile auf, von denen das eine Nussteil von der einen Seite des Schlosses (bspw. einer Innenseite) und das andere Nussteil von der anderen Seite des Schlosses (bspw. einer Außenseite) betätigbar ist. Die Nussteile sind relativ zueinander drehbar und können mittels eines Kupplungselements drehfest miteinander gekoppelt werden. Zwischen der Schlossnuss und dem Schließzylinder ist ein Kupplungsschieber angeordnet, der im Schlosskasten entlang einer Verlagerungsrichtung verschieblich gelagert und zwischen einer relativ zum Schließzylinder abgesenkten Stellung und einer angehobenen Stellung verlagerbar ist. Die Verlagerungsrichtung ist bezogen auf den Schlosskasten insbesondere vertikal, d.h. parallel zu einem Schlossstulp orientiert. Der Kupplungsschieber ist derart ausgebildet, dass dieser durch Betätigen des Schließzylinders, insbesondere durch Betätigen im Sinne eines Zurückschließens des Schließzylinders, in die angehobene Stellung verlagerbar ist, wodurch das Kupplungselement in eine eingekuppelte Stellung verbracht wird, in der die beiden Nussteile drehfest miteinander gekoppelt sind.

Somit kann ein Aktivieren der Umschaltfunktion ("B-Funktion") durch gezieltes Betätigen des Kupplungsschiebers mittels des Schließzylinders erfolgen. Eine Betätigung eines Riegels ist somit nicht erforderlich, so dass ein Aktivieren der Umschaltfunktion den Riegel nicht beeinflusst. Dies begünstigt eine flexible Anwendung und eine hohe Sicherheit des Schlosses, da die Funktionen des Riegels unabhängig von einer Umschaltfunktion ausgelegt werden können.

Die Schlossnuss ("Drückernuss") dient zur Betätigung der Falle. Jedes Nussteil kann einen Innenvierkant zur Aufnahme eines (Außen-)Vierkants eines Drückers aufweisen. Bei den Nussteilen kann es sich um eine Innennuss und eine Außennuss handeln. Die Innennuss kann einen Nussarm aufweisen, der mit der Falle gekoppelt ist. Bspw. kann der Nussarm die Falle an einem Fallenschwanz hintergreifen, um die Falle in den Schlosskasten einziehen zu können. Die Außennuss kann mittels des Kupplungselements drehfest mit der Innennuss gekoppelt werden.

Bei dem Schloss kann es sich insbesondere um ein Einsteckschloss für einen Türflügel handeln. Bei dem Schließzylinder kann es sich insbesondere um einen Profilzylinder handeln. Das Kupplungselement kann zwischen einer eingekuppelten Stellung und einer ausgekuppelten Stellung verlagert werden.

Weiter erfindungsgemäß ist ein im Schlosskasten verschieblich gelagerter Riegel vorgesehen, welcher durch den Schließzylinder betätigbar ist, wobei der Riegel in eine zurückgeschlossene (in den Schlosskasten eingezogene) Stellung und in eine vorgeschlossene (aus dem Schlosskasten ausgefahrene) Stellung oder in zwei vorgeschlossene Stellungen verlagerbar ist. Somit kann ein Verriegelungspunkt, bspw. eine Tür, nicht nur mittels der Falle geschlossen, sondern auch mittels des Riegels verriegelt werden. Zwei vorgeschlossene Stellungen bzw. ein zweitouriges Vorschließen tragen durch vergleichsweise großen Überstand des Riegels in der zweiten vorgeschlossenen Stellung relativ zum Schlossstulp zu einer hohen Sicherheit bei. Da Riegel und Kupplungsschieber mittels des Schließzylinder betätigt werden, ist eine einfache Bedienung des Schlosses begünstigt.

In zweckmäßiger Weise kann der Kupplungsschieber entlang der Verlagerungsrichtung verschieblich am Riegel gelagert sein. Mit anderen Worten ist der Kupplungsschieber nicht am Schlosskasten, bspw. einem Schlossboden, verschieblich gelagert, sondern am Riegel. Dies trägt zu einer kompakten Anordnung von Riegel und Kupplungsschieber bei. Durch Anordnung auf dem Riegel wird der Kupplungsschieber mit dem Riegel mitbewegt. Der Riegel ist entlang einer orthogonal zum Schlossstulp orientierten Bewegungsrichtung verlagerbar. Der Kupplungsschieber ist insbesondere parallel zum Schlossstulp verlagerbar.

Weiter erfindungsgemäß ist der Kupplungsschieber derart ausgebildet und/oder am Riegel angeordnet, dass ein Betätigungsvorsprung des Kupplungsschiebers dann durch einen Schließbart des Schließzylinders betätigbar ist, wenn sich der Riegel in der zurückgeschlossenen Stellung befindet. Dadurch erfolgt eine Betätigung des Kupplungsschiebers zum Aktivieren der Umschaltfunktion dann, wenn sich der Riegel in der zurückgeschlossenen Stellung befindet, das Schloss somit entriegelt ist. Dadurch kann ohne Riegelbetätigung ganz gezielt eine Betätigung des Kupplungsschiebers erfolgen.

In vorteilhafter Weise kann ein am Schlosskasten, insbesondere am Schlossboden, befestigter (ortsfester) Führungsdorn vorgesehen sein, der, wenn der Riegel in der zurückgeschlossenen Stellung ist und sich der Kupplungsschieber in der angehobenen Stellung befindet, mit einer am Kupplungsschieber ausgebildeten Führungskurve (bspw. einer Führungsschräge) in Kontakt sein, die derart ausgebildet ist, dass diese den Kupplungsschieber dann, wenn der Riegel von der zurückgeschlossenen Stellung in eine vorgeschlossene Stellung verlagert wird (Riegel wird vorgeschlossen), in die abgesenkte Stellung verlagert. Dadurch wird das Kupplungselement beim Vorschließen des Riegels ausgekuppelt, gelangt also in die ausgekuppelte Stellung. Die beiden Nussteile sind dann nicht mehr drehfest miteinander gekoppelt und daher relativ zueinander drehbar. Im Riegel kann ein Langloch ausgebildet sein, durch welches der Führungsdorn hindurchragt. Somit kann der Führungsdorn auch zur Führung des Riegels dienen.

In zweckmäßiger Weise kann ein im Schlosskasten schwenkbar gelagerter Rückzugshebel angeordnet sein, der einends mit dem Riegel gekoppelt ist, insbesondere einen am Riegel angeordneten Vorsprung hintergreift, und andernends einen Betätigungsarm aufweist, der einem an der Schlossnuss ausgebildeten Nussvorsprung zugeordnet ist, so dass der Riegel durch Betätigung der Schlossnuss, insbesondere eines Nussteils, bspw. der Innennuss, aus der oder den vorgeschlossenen Stellungen in die rückgeschlossene Stellung gebracht werden kann. Damit ist eine Panikfunktion bereitgestellt, da der Riegel von einer Seite des Schlosses, insbesondere von der Innenseite, durch Drückerbetätigung aus jeder vorgeschlossenen Stellung in die zurückgeschlossene Stellung gebracht werden kann.

Im Konkreten kann der Kupplungsschieber mittels eines separaten Kupplungsteils mit dem Kupplungselement gekoppelt sein, wobei das Kupplungsteil im Schlosskasten entlang der Verlagerungsrichtung verschieblich gelagert ist, wobei das Kupplungsteil einends einen Betätigungsabschnitt zur Betätigung durch den Kupplungsschieber, insbesondere durch einen Kontaktabschnitt des Kupplungsschiebers, und andernends einen vorzugsweise relativ zur Verlagerungsrichtung angewinkelten und/oder gekrümmten Führungsabschnitt zur Betätigung des Kupplungselements aufweist. Somit kann eine Kraftübertragung vom Kupplungsschieber auf das Kupplungselement vorbei an anderen Komponenten erfolgen. Eine Betätigung erfolgt nur in definierten Betriebszuständen, bspw. wenn der Riegel vollständig zurückgeschlossen ist. Durch den Betätigungsabschnitt und den Führungsabschnitt kann eine Kraftumlenkung erfolgen. Die Verlagerungsrichtung ist bezogen auf den Schlosskasten insbesondere vertikal, d.h. parallel zu einem Schlossstulp orientiert.

Im Rahmen einer bevorzugten Ausgestaltung kann im Schlosskasten ein Druckstück angeordnet sein, welches den Kupplungsschieber, wenn dieser in die angehobene Stellung verlagert wird, von unterhalb, d.h. bezogen auf die parallel zum Schlossstulp orientierte Verlagerungsrichtung von unterhalb, hintergreift. Dadurch kann der Kupplungsschieber in der angehobenen Stellung gehalten werden. Am Kupplungsschieber kann eine erste Nase ausgebildet sein und am Druckstück kann eine zweite Nase ausgebildet sein. Die beiden Nasen können einander zugewandt sein und der Kupplungsschieber und das Druckstück können mittels der Nasen miteinander in Kontakt gelangen, wenn sich der Kupplungsschieber in der angehobenen Stellung befindet. Optional kann benachbart zur Nase des Druckstücks am Druckstück ein Auflageabschnitt vorgesehen sein, an dem die Nase des Kupplungsschiebers aufliegen kann, wenn sich der Kupplungsschieber in der abgesenkten Stellung befindet und der Riegel zurückgeschlossen ist.

In vorteilhafter Weise kann das Druckstück um eine Schwenkachse schwenkbar im Schlosskasten gelagert und relativ zum Kupplungsschieber mittels einer Feder vorgespannt sein, so dass das Druckstück, wenn der Kupplungsschieber in die angehobene Stellung verlagert wird, durch Kontakt mit einem Abschnitt (bspw. einer ersten Nase) des Kupplungsschiebers ausgehend von einer Ausgangsstellung (Ruhestellung) vom Kupplungsschieber weg verschwenkt wird (Verschwenken in einem ersten Drehsinn), wobei das Druckstück, nachdem der Abschnitt des Kupplungsschiebers das Druckstück bzw. einen Abschnitt des Druckstücks (bspw. eine zweite Nase) passiert hat, durch die Feder in die Ausgangsstellung zurück verschwenkt wird (Verschwenken entgegengesetzt zum ersten Drehsinn). Dies ist eine konstruktiv günstige Ausgestaltung zum Halten des Kupplungsschiebers in der angehobenen Stellung.

Im Rahmen einer bevorzugten Ausgestaltung kann das Kupplungselement als Kulissenstein ausgebildet sein, der in einer Führungskulisse geführt ist, die an einem der Nussteile, insbesondere an der Innennuss, ausgebildet ist, wobei der Kulissenstein in der eingekuppelten Stellung einen am anderen Nussteil, insbesondere der Außennuss, ausgebildeten Fortsatz hintergreift. Dadurch können die beiden Nussteile auf konstruktiv einfache Weise miteinander gekoppelt werden. Die Führungskulisse kann in einem vom Nussteil nach außen abragenden Nussarm ausgebildet sein.

Der Kulissenstein kann mittels einer Feder, bspw. einer Druckfeder, in Richtung der ausgekuppelten Stellung vorgespannt sein.

Die Erfindung wird nachfolgend anhand der Figuren näher erläutert, wobei gleiche oder funktional gleiche Elemente mit identischen Bezugszeichen versehen sind, ggf. jedoch lediglich einmal. Es zeigen:
- Fig.1: eine Ausführung eines Schlosses mit abgenommenem Schlossdeckel von einer Seite, wobei die Nussteile (noch) nicht drehfest miteinander gekoppelt sind und der Riegel zurückgeschlossen ist;
- Fig.2: das Schloss aus Figur 1 von der anderen Seite in der gleichen Situation, d.h. mit nicht drehfest gekoppelten Nussteilen und zurückgeschlossenem Riegel;
- Fig.3: das Schloss aus Figur 1 von der einen Seite, wobei der Riegel zurückgeschlossen ist und der Kupplungsschieber mittels des Schließzylinders in die angehobene Stellung verlagert wurde, so dass die Nussteile mittels des Kupplungselements drehfest miteinander gekoppelt sind;
- Fig.4: das Schloss aus Figur 1 mit nicht drehfest gekoppelten Nussteilen und dem Riegel in der ersten vorgeschlossenen Stellung; und
- Fig.5: das Schloss aus Figur 1 mit nicht drehfest gekoppelten Nussteilen und dem Riegel in der zweiten vorgeschlossenen Stellung.

Figur 1 zeigt ein Schloss, welches im Beispiel als Einsteckschloss ausgebildet und insgesamt mit dem Bezugszeichen 10 bezeichnet ist. Das Schloss 10 kann stirnseitig in einen Türflügel oder Fensterflügel montiert werden.

Das Schloss 10 weist einen Schlosskasten 12 mit einem Schlossboden 14 und einer Schlossdecke auf (Schlossdecke abgenommen und daher nicht gezeigt). Am Schlosskasten 12 ist zudem ein Schlossstulp 16 befestigt. Am Schlossstulp 16 sind Durchgangsöffnungen für eine Falle und einen Riegel ausgebildet (nicht gezeigt). Zudem können am Schlossstulp 16 Befestigungsöffnungen vorgesehen sein, mittels denen das Schloss 10 mittels Schrauben stirnseitig an einem Türflügel oder Fensterflügel befestigt werden kann.

Das Schloss 10 weist einen Schließzylinder 20 auf, der im Beispiel als Profilzylinder ausgebildet ist. Das Schloss 10 weist im Beispiel weiter eine Falle 22 und einen Riegel 24 auf, die im Schlosskasten 12 jeweils verschieblich gelagert sind und jeweils entlang einer Bewegungsrichtung 26 verschoben werden können. Die Bewegungsrichtung 26 ist orthogonal zum Schlossstulp 16 orientiert.

Das Schloss 10 weist eine im Schlosskasten 12 drehbar gelagerte Schlossnuss 28 auf. Die Schlossnuss 28 weist zwei Nussteile 30, 32 auf, von denen das eine Nussteil 30 von der einen Seite des Schlosses 10 (Innenseite; vgl. Figur 1) und das andere Nussteil 32 von der anderen Seite des Schlosses 10 (Außenseite; vgl. Figur 2) betätigbar ist. Das Nussteil 30 kann als Innennuss und das Nussteil 32 als Außennuss bezeichnet werden.

Beide Nussteile 30, 32 weisen einen Innenvierkant 34, 36 zur Aufnahme eines (Außen-)Vierkants eines Drückers auf (nicht gezeigt). Das Nussteil 30 weist im Beispiel einen Nussarm 38 auf (vgl. Fig.1), der mit der Falle 22 gekoppelt ist. Im Beispiel hintergreift der Nussarm 38 die Falle 22 an einem Fallenschwanz 40, um die Falle 22 in den Schlosskasten 12 einziehen zu können (vgl. Fig.1). Die Nussteile 30, 32 sind relativ zueinander drehbar und können mittels eines Kupplungselements 42 drehfest miteinander gekoppelt werden (vgl. Fig.1 und 2).

Zwischen der Schlossnuss 28 und dem Schließzylinder 20 ist ein Kupplungsschieber 44 angeordnet (vgl. Fig.1), der im Schlosskasten 12 entlang einer Verlagerungsrichtung 46 verschieblich gelagert und zwischen einer relativ zum Schließzylinder 20 abgesenkten Stellung (vgl. Fig.1) und einer angehobenen Stellung (vgl. Fig.3) verlagerbar ist. Die Verlagerungsrichtung 46 ist im Beispiel bezogen auf den Schlosskasten 12 vertikal, d.h. parallel zum Schlossstulp 16 orientiert.

Der Kupplungsschieber 44 ist derart ausgebildet, dass dieser durch Betätigen des Schließzylinders 20, im Beispiel durch Betätigen im Sinne eines Zurückschließens des Schließzylinders 20 (Drehung in Fig.1 und Fig.3 im Uhrzeigersinn), in die angehobene Stellung verlagerbar ist (vgl. Fig.3), wodurch das Kupplungselement 42 in eine eingekuppelte Stellung verbracht wird (vgl. Fig.3), in der die beiden Nussteile 30, 32 drehfest miteinander gekoppelt sind. Das Kupplungselement 42 kann zwischen einer eingekuppelten Stellung (vgl. Fig.3) und einer ausgekuppelten Stellung (vgl. Fig.1 und 2) verlagert werden.

Wie bereits angedeutet, ist ein im Schlosskasten 12 verschieblich gelagerter Riegel 24 vorgesehen, welcher durch den Schließzylinder 20 betätigbar ist, wobei der Riegel 24 in eine zurückgeschlossene Stellung (vgl. Fig.1 bis 3) und zwei vorgeschlossene Stellungen verlagerbar ist, nämlich in eine erste vorgeschlossene Stellung (vgl. Fig.4) und in eine zweite vorgeschlossene Stellung (vgl. Fig.5).

Der Kupplungsschieber 44 ist im Beispiel entlang der Verlagerungsrichtung 46 verschieblich am Riegel 24 gelagert. Mit anderen Worten ist der Kupplungsschieber 44 nicht unmittelbar am Schlosskasten 12 verschieblich gelagert, sondern am Riegel 24. Durch Anordnung auf dem Riegel 24 wird der Kupplungsschieber 44 mit dem Riegel 24 mitbewegt, wenn dieser bspw. entlang der Bewegungsrichtung 26 bewegt wird.

Im Beispiel ist der Kupplungsschieber 44 derart ausgebildet und am Riegel 24 angeordnet, dass ein Betätigungsvorsprung 48 des Kupplungsschiebers 44 dann durch den Schließbart 21 des Schließzylinders 20 betätigbar ist, wenn sich der Riegel 24 in der zurückgeschlossenen Stellung befindet (vgl. Fig.3).

Am Schlosskasten 12, bspw. am Schlossboden 14 ist ein Führungsdorn 50 befestigt, der, wenn der Riegel 24 in der zurückgeschlossenen Stellung ist und sich der Kupplungsschieber 44 in der angehobenen Stellung befindet, mit einer am Kupplungsschieber 44 ausgebildeten Führungskurve 52 in Kontakt ist (vgl. Fig.3). Die Führungskurve 52 ist derart ausgebildet, dass diese den Kupplungsschieber 44 dann, wenn der Riegel 24 von der zurückgeschlossenen Stellung in eine vorgeschlossene Stellung verlagert wird (Riegel 24 wird vorgeschlossen), in die abgesenkte Stellung verlagert (vgl. Fig.4). Dadurch wird das Kupplungselement 42 ausgekuppelt. Die beiden Nussteile 30, 32 sind dann nicht mehr drehfest miteinander gekoppelt. Im Beispiel ist im Riegel 24 ein Langloch 54 ausgebildet, durch welches der Führungsdorn 50 hindurchragt (vgl. Fig.1).

Im Beispiel ist ein im Schlosskasten 12 schwenkbar gelagerter Rückzugshebel 56 angeordnet, der einends mit dem Riegel 24 gekoppelt ist, indem dieser einen am Riegel 24 angeordneten Vorsprung 58 hintergreift. Andernends weist der Rückzugshebel 56 einen Betätigungsarm 60 auf, der einem an der Schlossnuss 28, und zwar dem Nussteil 30 ausgebildeten Nussvorsprung 29 zugeordnet ist, so dass der Riegel 24 durch Betätigung der Schlossnuss 28, und zwar des Nussteils 30 aus den vorgeschlossenen Stellungen in die rückgeschlossene Stellung gebracht werden kann. Damit ist eine Panikfunktion bereitgestellt.

Im Beispiel ist der Kupplungsschieber 44 mittels eines separaten Kupplungsteils 62 mit dem Kupplungselement 42 gekoppelt, wobei das Kupplungsteil 42 im Schlosskasten 12 entlang der Verlagerungsrichtung 46 verschieblich gelagert ist (vgl. Fi.1). Das Kupplungsteil 62 weist einends einen Betätigungsabschnitt 64 zur Betätigung durch den Kupplungsschieber 44, und zwar durch einen Kontaktabschnitt 45 des Kupplungsschiebers 44 auf. Andernends weist das Kupplungsteil 62 einen relativ zur Verlagerungsrichtung 46 angewinkelten und gekrümmten Führungsabschnitt 66 zur Betätigung des Kupplungselements 42 auf.

Im Schlosskasten 12 ist ein Druckstück 70 angeordnet, welches den Kupplungsschieber 44 dann, wenn dieser in die angehobene Stellung verlagert wird (vgl. Fig.3), von unterhalb, d.h. bezogen auf die Verlagerungsrichtung 46 von unterhalb, hintergreift. Dadurch kann der Kupplungsschieber 44 in der angehobenen Stellung gehalten werden.

Am Kupplungsschieber 44 ist im Beispiel eine erste Nase 47 ausgebildet und am Druckstück 70 ist eine zweite Nase 72 ausgebildet. Die beiden Nasen 47, 72 sind einander zugewandt und der Kupplungsschieber 44 und das Druckstück 70 können mittels der Nasen 47, 72 miteinander in Kontakt gelangen, wenn sich der Kupplungsschieber 44 in der angehobenen Stellung befindet (vgl. Fig.3).

Im Beispiel ist am Druckstück 70 benachbart zur Nase 72 ein Auflageabschnitt 74 vorgesehen, an dem die Nase 47 des Kupplungsschiebers 44 aufliegen kann, wenn sich der Kupplungsschieber 44 in der abgesenkten Stellung befindet und der 24 Riegel zurückgeschlossen ist (vgl. Fig.1).

Das Druckstück 70 ist im Beispiel um eine Schwenkachse 76 schwenkbar im Schlosskasten 12 gelagert und relativ zum Kupplungsschieber 44 mittels einer Feder 78 vorgespannt (vgl. Fig. 1 und 2), so dass das Druckstück 70, wenn der Kupplungsschieber 44 in die angehobene Stellung verlagert wird, durch Kontakt mit einem Abschnitt des Kupplungsschiebers 44, und zwar mit der ersten Nase 47 ausgehend von einer Ausgangsstellung (vgl. Fig.1) vom Kupplungsschieber 44 weg verschwenkt wird (Schwenkbewegung in Fig.1 um den Uhrzeigersinn). Das Druckstück 70 wird dann, nachdem die Nase 47 des Kupplungsschiebers 44 das Druckstück 70 bzw. die zweite Nase 72 passiert hat, durch die Feder 78 in die Ausgangsstellung zurück verschwenkt wird (vgl. Fig.3). Die Nasen 47, 72 liegen dann aneinander an.

Im Beispiel ist das Kupplungselement 42 als Kulissenstein ausgebildet, der in einer Führungskulisse 49 geführt ist, die am Nussteil 30 ausgebildet ist, wobei der Kulissenstein in der eingekuppelten Stellung einen am anderen Nussteil 32 ausgebildeten Fortsatz 33 hintergreift. Die Führungskulisse 49 ist in einem vom Nussteil 30 nach außen abragenden Nussarm 41 ausgebildet. Der Kulissenstein ist mittels einer Feder 43, bspw. einer Druckfeder 43, in Richtung der ausgekuppelten Stellung vorgespannt.

Das Schloss 10 arbeitet folgendermaßen:
Im Beispiel kann das Schloss 10 in vier unterschiedliche Betriebszustände gebracht werden, die nachfolgend kurz erläutert werden.

In dem in den Figuren 1 und 2 dargestellten Betriebszustand ist die Falle 22 ausgefahren und der Riegel 24 ist zurückgeschlossen. Der Kupplungsschieber 44 befindet sich in der abgesenkten Stellung, so dass sich das Kupplungselement bzw. der Kulissenstein 42 in der ausgekuppelten Stellung befindet. Die Nussteile 30, 32 sind nicht drehfest gekoppelt. Die Umschaltfunktion ist somit nicht aktiviert.

Daher kann der mit dem Schloss 10 gesicherte Zugangspunkt, bspw. eine mit dem Schloss 10 ausgestattete Tür, von innen nach außen begangen werden, da durch Betätigung des Nussteils 30, bspw. über einen mit dem Nussteil 30 gekoppelten Türdrücker (nicht gezeigt), über den Nussarm 38 und den Fallenschwanz 40 die Falle 22 eingezogen werden kann. Ein Zugang von außen nach innen ist hingegen nicht möglich, da sich das Kupplungselement bzw. der Kulissenstein 42 in der ausgekuppelten Stellung befindet und der Fortsatz 33 am Nussteil 32 leerläuft, d.h. bei Betätigung des Nussteils 32, bspw. durch einen damit gekoppelten Türdrücker (nicht gezeigt), wird der Nussteil 30 nicht mitbewegt. Die Falle 22 wird somit nicht betätigt. Ein Zugang von außen wäre dann nur durch Betätigung des Schließzylinders 20 mittels Schlüssel möglich.

Dieser Betriebszustand kann bspw. einer "Feierabendstellung" entsprechen, bei der Personen den Zugangspunkt von innen nach außen verlassen, jedoch von außen nach innen nicht mehr betreten können.

In dem in Figur 3 gezeigten Betriebszustand ist die Falle 22 ausgefahren und der Riegel 24 ist zurückgeschlossen. Allerdings befindet sich der Kupplungsschieber 44, da dieser mittels des Schließbarts 21 des Schließzylinders 20 angehoben wurde, in der angehobenen Stellung, so dass sich das Kupplungselement bzw. der Kulissenstein 42 in der eingekuppelten Stellung befindet. Die Nussteile 30, 32 sind somit drehfest miteinander gekoppelt. Die Umschaltfunktion ist aktiviert.

Somit kann der mit dem Schloss 10 gesicherte Zugangspunkt, bspw. eine mit dem Schloss 10 ausgestattete Tür, in beide Richtungen, d.h. von innen nach außen und auch von außen nach innen begangen werden. Da die Nussteile 30, 32 drehfest miteinander gekoppelt sind, führt eine Betätigung an beiden Seiten des Schlosses 10 zum Zurückziehen der Falle 22 und damit zum Öffnen des Zugangspunkts.

Dieser Betriebszustand kann bspw. einer "Tagstellung" entsprechen, bei der Personen den Zugangspunkt in beide Richtungen passieren können sollen.

In dem in Figur 4 dargestellten Betriebszustand ist die Falle 22 ausgefahren und der Riegel 24 befindet sich in der ersten vorgeschlossenen Stellung (eintourig vorgeschlossen).

Durch Zusammenwirken des Führungsdorns 50 mit der Führungskurve 52 wurde der Kupplungsschieber 44 in die abgesenkte Stellung gebracht. Somit ist das Kupplungselement bzw. der Kulissenstein 42 in der ausgekuppelten Stellung. Die Nussteile 30, 32 sind nicht drehfest gekoppelt. Die Umschaltfunktion ist somit nicht aktiviert.

Da sich der Riegel 24 in der ersten vorgeschlossenen Stellung befindet und der Zugangspunkt damit verriegelt ist, ist ein Zugang von außen nur durch Betätigung des Schließzylinders 20 mittels Schlüssel möglich. Von innen ist ein Passieren des Zugangspunkts möglich, da durch Betätigung des Nussteils 30 über den Rückzugshebel 56 der Riegel 24 eingezogen werden kann (Panikfunktion).

In dem in Figur 5 dargestellten Betriebszustand ist die Falle 22 ausgefahren und der Riegel 24 befindet sich in der zweiten vorgeschlossenen Stellung (zweitourig vorgeschlossen).

Der Kupplungsschieber 44 ist in der abgesenkten Stellung. Somit ist das Kupplungselement bzw. der Kulissenstein 42 in der ausgekuppelten Stellung. Die Nussteile 30, 32 sind nicht drehfest gekoppelt. Die Umschaltfunktion ist somit nicht aktiviert.

Da sich der Riegel 24 in der zweiten vorgeschlossenen Stellung befindet und der Zugangspunkt damit verriegelt ist, ist ein Zugang von außen nur durch Betätigung des Schließzylinders 20 mittels Schlüssel möglich. Von innen ist ein Passieren des Zugangspunkts möglich, da durch Betätigung des Nussteils 30 über den Rückzugshebel 56 der Riegel 24 eingezogen werden kann (Panikfunktion).

## Patentansprüche

1. Schloss (10), mit einem Schlosskasten (12), einem Schließzylinder (20), einer Falle (22) und einer im Schlosskasten (12) drehbar gelagerten Schlossnuss (28), wobei die Schlossnuss (28) zwei Nussteile (30, 32) aufweist, von denen das eine Nussteil (30) von der einen Seite des Schlosses (10) und das andere Nussteil (32) von der anderen Seite des Schlosses (10) betätigbar ist, wobei die Nussteile (30, 32) relativ zueinander drehbar sind und mittels eines Kupplungselements (42) drehfest miteinander gekoppelt werden können, wobei zwischen der Schlossnuss (28) und dem Schließzylinder (20) ein Kupplungsschieber (44) angeordnet ist, der im Schlosskasten (12) entlang einer Verlagerungsrichtung (46) verschieblich gelagert und zwischen einer relativ zum Schließzylinder (10) abgesenkten Stellung und einer angehobenen Stellung verlagerbar ist, wobei der Kupplungsschieber (44) durch Betätigen des Schließzylinders (20) in die angehobene Stellung verlagerbar ist, wodurch das Kupplungselement (42) in eine eingekuppelte Stellung verbracht wird, in der die beiden Nussteile (30, 32) drehfest miteinander gekoppelt sind, wobei ein im Schlosskasten (12) verschieblich gelagerter Riegel (24) vorgesehen ist, welcher durch den Schließzylinder (20) betätigbar ist, wobei der Riegel (24) in eine zurückgeschlossene Stellung und in eine vorgeschlossene Stellung oder in zwei vorgeschlossene Stellungen verlagerbar ist, **dadurch gekennzeichnet, dass** der Kupplungsschieber (44) derart ausgebildet und/oder am Riegel (24) angeordnet ist, dass ein Betätigungsvorsprung (48) des Kupplungsschiebers (44) dann durch einen Schließbart (21) des Schließzylinders (20) betätigbar ist, wenn sich der Riegel (24) in der zurückgeschlossenen Stellung befindet.

2. Schloss (10) nach Anspruch 1, **dadurch gekennzeichnet, dass** der Kupplungsschieber (44) entlang der Verlagerungsrichtung (46) verschieblich am Riegel (24) gelagert ist.

3. Schloss (10) nach einem der voranstehenden Ansprüche, **dadurch gekennzeichnet, dass** ein am Schlosskasten (12) befestigter Führungsdorn (50) vorgesehen ist, der, wenn der Riegel (24) in der zurückgeschlossenen Stellung ist und sich der Kupplungsschieber (44) in der angehobenen Stellung befindet, mit einer am Kupplungsschieber (44) ausgebildeten Führungskurve (52) in Kontakt ist, die derart ausgebildet ist, dass diese den Kupplungsschieber (44) dann, wenn der Riegel (24) von der zurückgeschlossenen Stellung in eine vorgeschlossene Stellung verlagert wird, in die abgesenkte Stellung verlagert.

4. Schloss (10) nach einem der voranstehenden Ansprüche, **dadurch gekennzeichnet, dass** ein im Schlosskasten (12) schwenkbar gelagerter Rückzugshebel (56) angeordnet ist, der einends mit dem Riegel (24) gekoppelt ist und andernends einen Betätigungsarm (60) aufweist, der einem an der Schlossnuss (28) ausgebildeten Nussvorsprung (29) zugeordnet ist, so dass der Riegel (24) durch Betätigung der Schlossnuss (28) aus der oder den vorgeschlossenen Stellungen in die rückgeschlossene Stellung gebracht werden kann.

5. Schloss (10) nach einem der voranstehenden Ansprüche, **dadurch gekennzeichnet, dass** der Kupplungsschieber (44) mittels eines separaten Kupplungsteils (62) mit dem Kupplungselement (42) gekoppelt ist, wobei das Kupplungsteil (62) im Schlosskasten (12) entlang der Verlagerungsrichtung (46) verschieblich gelagert ist, wobei das Kupplungsteil (62) einends einen Betätigungsabschnitt (64) zur Betätigung durch den Kupplungsschieber (44) und andernends einen vorzugsweise relativ zur Verlagerungsrichtung (46) angewinkelten und/oder gekrümmten Führungsabschnitt (66) zur Betätigung des Kupplungselements (42) aufweist.

6. Schloss (10) nach einem der voranstehenden Ansprüche, **dadurch gekennzeichnet, dass** im Schlosskasten (12) ein Druckstück (70) angeordnet ist, welches den Kupplungsschieber (44), wenn dieser in die angehobene Stellung verlagert wird, von unterhalb hintergreift.

7. Schloss (10) nach Anspruch 6, **dadurch gekennzeichnet, dass** das Druckstück (70) schwenkbar gelagert und relativ zum Kupplungsschieber (44) mittels einer Feder (78) vorgespannt ist, so dass das Druckstück (70), wenn der Kupplungsschieber (44) in die angehobene Stellung verlagert wird, durch Kontakt mit einem Abschnitt (47) des Kupplungsschiebers (44) ausgehend von einer Ausgangsstellung vom Kupplungsschieber (44) weg verschwenkt wird, wobei das Druckstück (70), nachdem der Abschnitt (47) des Kupplungsschiebers (44) das Druckstück (70) passiert hat, durch die Feder (78) in die Ausgangsstellung zurück verschwenkt wird.

8. Schloss (10) nach einem der voranstehenden Ansprüche, **dadurch gekennzeichnet, dass** das Kupplungselement (42) als Kulissenstein ausgebildet ist, der in einer Führungskulisse (49) geführt ist, die an einem der Nussteile (30, 32) ausgebildet ist, wobei der Kulissenstein in der eingekuppelten Stellung einen am anderen Nussteil (32, 30) ausgebildeten Fortsatz (33) hintergreift.

## Claims

1. A lock (10), having a lock case (12), a lock cylinder (20), a latch (22) and a lock follower (28) rotatably mounted in the lock case (12), wherein the lock follower (28) has two follower parts (30, 32), of which one follower part (30) can be operated from one side of the lock (10) and the other follower part (32) can be operated from the other side of the lock (10), wherein the follower parts (30, 32) are rotatable relative to one another and can be non-rotatably coupled to one another by means of a coupling element (42), wherein a coupling slide (44) is arranged between the lock follower (28) and the lock cylinder (20), which coupling slide (44) is displaceably mounted in the lock case (12) along a displacement direction (46) and can be displaced between a lowered position relative to the lock cylinder (10) and a raised position, wherein the coupling slide (44) is displaceable into the raised position by actuation of the lock cylinder (20), as a result of which the coupling element (42) is brought into an engaged position in which the two follower parts (30, 32) are non-rotatably coupled to one another, wherein a bolt (24) is provided which is displaceably mounted in the lock case (12) and can be actuated by the lock cylinder (20), wherein the bolt (24) can be displaced into a retracted position and into an advanced position or into two advanced positions,
**characterized in that**
the coupling slide (44) is designed and/or arranged on the bolt (24) in such a manner that an actuating projection (48) of the coupling slide (44) can be actuated by a closing bit (21) of the closing cylinder (20) when the bolt (24) is in the retracted position.

2. The lock (10) according to claim 1, **characterized in that** the coupling slide (44) is mounted on the bolt (24) in such a manner that it can be displaced along the displacement direction (46).

3. The lock (10) according to any of the preceding claims,
**characterized in that** a guide pin (50) fixed to the lock case (12) is provided which, when the bolt (24) is in the retracted position and the coupling slide (44) is in the raised position, is in contact with a guide curve (52) formed on the coupling slide (44), which guide curve is designed in such a manner that when the bolt (24) is displaced from the retracted position into an advanced position, said guide curve displaces the coupling slide (44) to the lowered position.

4. The lock (10) according to any of the preceding claims,
**characterized in that** a retracting lever (56) pivotally mounted in the lock case (12) is arranged, which lever is coupled at one end to the bolt (24) and has at the other end an actuating arm (60) associated with a follower projection (29) formed on the lock follower (28), so that the bolt (24) can be brought from the advanced position into the retracted position by actuation of the lock follower (28).

5. The lock (10) according to any of the preceding claims,
**characterized in that** the coupling slide (44) is coupled to the coupling element (42) by means of a separate coupling part (62), wherein the coupling part (62) is mounted in the lock case (12) so as to be displaceable along the displacement direction (46), wherein the coupling part (62) has at one end an actuating portion (64) for actuation by the coupling slide (44) and at the other end a guide portion (66), preferably angled and/or curved relative to the displacement direction (46), for actuation of the coupling element (42).

6. The lock (10) according to any of the preceding claims,
**characterized in that** a pressure piece (70) is arranged in the lock case (12), which pressure piece engages behind the coupling slide (44) from below when the latter is displaced into the raised position.

7. The lock (10) according to claim 6, **characterized in that** the pressure piece (70) is pivotally mounted and biased relative to the coupling slide (44) by means of a spring (78), so that when the coupling slide (44) is displaced into the raised position, the pressure piece (70) is pivoted away from the coupling slide (44), starting from an initial position, by contact with a portion (47) of the coupling slide (44), wherein the pressure piece (70) is pivoted back into the initial position by the spring (78) after the portion (47) of the coupling slide (44) has passed the pressure piece (70).

8. The lock (10) according to any of the preceding claims,
**characterized in that** the coupling element (42) is designed as a slot block which is guided in a guide slot (49) which is formed on one of the follower parts (30, 32), wherein in the engaged position the slot block engages behind an extension (33) formed on the other follower part (32, 30).

## Revendications

1. Serrure (10), avec un coffre de serrure (12), un barillet (20), un loquet (22) et un fouillot de serrure (28) monté rotatif dans le coffre de serrure (12), le fouillot de serrure (28) présentant deux parties de fouillot (30, 32) dont une première partie de fouillot (30) peut être actionnée depuis le premier côté de la serrure (10) et l'autre partie de fouillot (32) peut être actionnée depuis l'autre côté de la serrure (10), les parties de fouillot (30, 32) pouvant tourner l'une par rapport à l'autre et pouvant être couplées l'une à l'autre de manière solidaire en rotation au moyen d'un élément de couplage (42), un coulisseau de couplage (44) étant agencé entre le fouillot de serrure (28) et le barillet (20) et étant monté coulissant dans le coffre de serrure (12) le long d'une direction de déplacement (46) et entre une position abaissée par rapport au barillet (10) et une position relevée, le coulisseau de couplage (44) pouvant être déplacé dans la position relevée en actionnant le barillet (20), à la suite de quoi l'élément de couplage (42) est amené dans une position couplée, dans laquelle les deux parties de fouillot (30, 32) sont couplées l'une à l'autre de manière solidaire en rotation, un pêne (24) monté de manière coulissante dans le coffre de serrure (12) étant prévu et pouvant être actionné par le barillet (20), le pêne (24) se trouvant dans une position rétractée et pouvant être déplacé dans une position de pré-fermeture ou dans deux positions de pré-fermeture, **caractérisé en ce que** le coulisseau de couplage (44) est conçu et/ou agencé sur le pêne (24) de telle manière qu'une saillie d'actionnement (48) du coulisseau de couplage (44) peut alors être actionnée par un panneton (21) du barillet (20) lorsque le pêne (24) est dans la position rétractée.

2. Serrure (10) selon la revendication 1, **caractérisée en ce que** le coulisseau de couplage (44) est monté sur le pêne (24) de manière à pouvoir coulisser le long de la direction de déplacement (46).

3. Serrure (10) selon l'une quelconque des revendications précédentes, **caractérisée en ce qu'**un mandrin de guidage (50) fixé au coffre de serrure (12) est prévu, qui, lorsque le pêne (24) est dans la position rétractée et le coulisseau de couplage (44) est dans la position relevée, est en contact avec une came de guidage (52) réalisée sur le coulisseau de couplage (44), qui est réalisée de telle sorte que lorsque le pêne (24) est déplacé de la position rétractée à une position fermée, le coulisseau de couplage (44) est déplacé dans la position abaissée.

4. Serrure (10) selon l'une quelconque des revendications précédentes, **caractérisée en ce qu'**un levier de rétraction (56) est agencé de manière pivotante dans le coffre de serrure (12), qui est couplé d'une part au pêne (24) et présente d'autre part un bras d'actionnement (60) qui est associé à une saillie de fouillot (29) réalisée sur le fouillot de serrure (28), de sorte que le pêne (24) peut être amené de la position fermée ou des positions fermées au préalable jusque dans la position rétractée au moyen de l'actionnement du fouillot de serrure (28).

5. Serrure (10) selon l'une quelconque des revendications précédentes, **caractérisée en ce que** le coulisseau de couplage (44) est couplé à l'élément de couplage (42) au moyen d'une partie de couplage (62) séparée, la partie de couplage (62) étant montée de manière coulissante dans le coffre de serrure (12) le long de la direction de déplacement (46), la partie de couplage (62) présentant à une extrémité une section d'actionnement (64) pour un actionnement par le coulisseau de couplage (44) et à l'autre extrémité une section de guidage (66) coudée et/ou courbée de préférence par rapport à la direction de déplacement (46) pour un actionnement de l'élément de couplage (42).

6. Serrure (10) selon l'une quelconque des revendications précédentes, **caractérisée en ce qu'**une pièce de pression (70) est agencée dans le coffre de serrure (12), qui saisit le coulisseau de couplage(44) par l'arrière depuis le dessous, lorsque celui-ci est déplacé dans la position relevée.

7. Serrure (10) selon la revendication 6, **caractérisée en ce que** la pièce de pression (70) est montée pivotante et est précontrainte par rapport au coulisseau de couplage (44) au moyen d'un ressort (78), de sorte que lorsque le coulisseau de couplage (44) est déplacé dans la position relevée, la pièce de pression (70) est pivotée par contact avec une section (47) du coulisseau de couplage (44) à partir d'une position initiale du coulisseau de couplage (44), la pièce de pression (70) étant pivotée par l'intermédiaire du ressort (78) dans la position initiale après que la section (47) du coulisseau de couplage (44) ait traversé la pièce de pression (70).

8. Serrure (10) selon l'une quelconque des revendications précédentes, **caractérisée en ce que** l'élément de couplage (42) est réalisé sous forme de coulisseau qui est guidé dans une coulisse de guidage (49) qui est réalisée sur l'une des parties de fouillot (30, 32), la coulisse venant en prise derrière un prolongement (33) réalisé sur l'autre partie de fouillot (32, 30) dans la position de couplage.
